# FASCICULE DE BREVET EUROPEEN

(11) **EP 1 417 904 B1**
(45) Date de publication et mention de la délivrance du brevet: **20.02.2008**
(21) Numéro de dépôt: 03292551.3
(22) Date de dépôt: 14.10.2003
(51) Int. Cl.: A45C 13/00, A45D 33/00, A45D 40/22

(54) **Boîtier comportant un organe d'étanchéité**
Behälter mit einem Abdichtungsorgan
Case comprising sealing means

(30) Priorité: 06.11.2002 FR 0213854; 15.11.2002 FR 0214309
(43) Date de publication de la demande: 12.05.2004
(73) Titulaire: L'ORÉAL, 75008 Paris (FR)
(72) Inventeur: Habatjou, Jacques, 59400 Cambrai (FR)
(74) Mandataire: Julio, Charlotte

(56) Documents cités:
- EP-A- 0 562 965
- FR-A- 1 017 922
- US-A- 5 988 185
- US-A1- 2001 017 140

## Description

La présente invention concerne les boîtiers destinés à contenir un produit cosmétique ou de soin, comportant une partie de base recevant une réserve de produit, par exemple une coupelle contenant une poudre compactée ou un produit coulé, et un couvercle de fermeture de la partie de base.

On a proposé dans la demande de brevet français 2 803 993 de rapporter sur le couvercle un organe d'étanchéité articulé sur le couvercle autour d'un axe géométrique de rotation parallèle à celui d'une charnière reliant le couvercle à la partie de base.

On connaît du document US-5,988,185 un dispositif de conditionnement comportant une partie de base recevant une réserve de produit et un couvercle muni d'un élément de protection, l'élément de protection comportant un élément élastiquement déformable et étant apte à recouvrir de manière amovible une surface libre pour le prélèvement du produit de ladite réserve de produit. L'élément de protection est alors en appui élastique contre la surface libre de la réserve de produit.

Il existe un besoin pour améliorer encore l'étanchéité de la fermeture des boîtiers.

L'invention a ainsi pour objet, selon l'un de ses aspects, un boîtier comportant :
- une partie de base recevant une réserve de produit,
- un couvercle de fermeture de la partie de base, et
- un organe d'étanchéité agencé pour fermer de manière étanche un espace contenant le produit, au moins lorsque le couvercle est fermé, l'organe d'étanchéité étant supporté par une articulation comportant une rotule lui conférant une possibilité de basculement autour d'au moins deux axes géométriques de rotation perpendiculaires entre eux.

L'invention permet d'obtenir plus facilement un contact étanche entre l'organe d'étanchéité et une surface correspondante de la partie de base ou d'une coupelle logée dans la partie de base, et notamment de compenser des écarts de positionnement de la coupelle dans la partie de base ou des surépaisseurs susceptibles d'être provoquées par des points de colle servant à fixer la coupelle sur la partie de base.

L'articulation peut avantageusement comporter ou être supportée par une partie élastiquement déformable, ce qui peut améliorer encore l'étanchéité.

L'organe d'étanchéité peut être fixé sur le dispositif avec une possibilité de déplacement le long d'un troisième axe perpendiculaire auxdits axes.

La réserve de produit peut être contenue dans une coupelle, notamment métallique, supportée par la partie de base. Cette coupelle peut notamment être collée sur la partie de base.

La coupelle peut présenter un bord libre, par exemple un bord roulé, contre lequel peut s'appliquer l'organe d'étanchéité.

Par rotule, on entend toute articulation permettant une rotation autour d'un point. Cette disposition permet d'obtenir une plus grande mobilité de l'intégralité de la surface de l'organe d'étanchéité relativement au couvercle. La rotule peut, par exemple, consister à avoir un engagement d'une tête dans un réceptacle. Alternativement, la rotule peut encore être réalisée différemment, et notamment comporter une matière élastiquement déformable, par exemple un élastomère. La portion réellement élastiquement déformable de l'articulation est alors de préférence disposée à distance des bordures de la coupelle de telle sorte qu'un point de rotation puisse être déterminé à distance de ces bordures. La rotule formée au niveau de ce point de rotation peut alors comporter une partie formant un axe pour relier le couvercle à l'opercule, cet axe comportant un point de flexion préférentiel formant ledit point de rotation.

L'organe d'étanchéité peut comporter un plateau. Ce plateau peut être agencé pour s'appliquer sur la partie de base ou la coupelle au moins lorsque le boîtier est fermé. Ce plateau peut être au moins partiellement recouvert par un revêtement en élastomère ou comporter d'autres moyens d'étanchéité, par exemple sous la forme d'une lèvre souple.

Le produit peut contenir au moins un solvant hydrocarboné volatile à température ambiante, par exemple hydrocarboné, par exemple de l'isododécane.

Le couvercle est de préférence articulé sur la partie de base.

L'organe d'étanchéité peut être fixé sur le couvercle ou en variante être fixé sur un élément autre que le couvercle par exemple articulé sur la partie de base.

Cet élément articulé peut définir par exemple un logement pour recevoir un applicateur, notamment une éponge.

Selon un aspect de l'invention, il peut être avantageux de réaliser le boîtier de manière à créer une amorce de décollement réduisant la force nécessaire pour décoller l'organe d'étanchéité de la surface sur laquelle il s'applique de manière étanche, en cas de dépression dans l'espace contenant le produit.

L'organe d'étanchéité peut par exemple être réalisé avec une dissymétrie tendant à éviter un phénomène de ventouse à l'ouverture, en permettant par exemple une déformation inhomogène de l'organe d'étanchéité à sa périphérie, créant une ou plusieurs amorces de décollement.

L'organe d'étanchéité peut notamment être réalisé de manière à se déformer en flexion autour d'un axe lors de l'ouverture. L'organe d'étanchéité peut par exemple être réalisé avec un plateau présentant une dissymétrie, notamment une variation d'épaisseur.

L'articulation peut également être réalisée de manière à favoriser un mouvement de pivotement ou de flexion de l'organe d'étanchéité facilitant l'ouverture. L'articulation peut notamment ne pas être symétrique par rapport à un troisième axe perpendiculaire auxdits axes géométriques de rotation.

Un support de l'articulation peut également être réalisé de manière à favoriser un tel mouvement.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 représente, en coupe schématique et partielle, un exemple de boîtier réalisé conformément à l'invention,
- la figure 2 représente en vue de dessus, isolément, l'organe d'étanchéité du boîtier de la figure 1,
- la figure 3 représente de manière schématique et partielle une variante de réalisation dans laquelle le bord du logement contenant le produit comporte un joint contre lequel peut se plaquer l'organe d'étanchéité,
- la figure 4 est une vue schématique, en perspective, d'une variante de réalisation dans laquelle l'organe d'étanchéité est mobile relativement au couvercle,
- les figures 5 et 6 illustrent de manière schématique des réalisations dans lesquelles le produit est contenu dans une coupelle rapportée dans un logement de la partie de base du boîtier,
- les figures 7 et 8 illustrent des variantes de réalisation de l'articulation, et
- les figures 9 à 12 illustrent des variantes de réalisation permettant de faciliter l'ouverture en cas de dépression dans l'espace contenant le produit.

On a représenté à la figure 1 un boîtier 1 comprenant une partie de base 2 et un couvercle 3 articulé par rapport à la partie de base grâce à une charnière 8 autour d'un axe géométrique de rotation qui est perpendiculaire au plan de la figure 1.

La partie de base 2 comporte un premier logement 4 qui contient une réserve d'un produit P, par exemple un fond de teint coulé ou une poudre, et un deuxième logement 5 qui reçoit un applicateur 16 servant à l'application du produit P, par exemple une éponge.

Dans l'exemple considéré, la partie de base 2 est en deux parties, comportant une coque extérieure 6 et une pièce intérieure 7 rapportée dans la coque extérieure 6, cette pièce intérieure 7 définissant les premier et deuxième logements 4 et 5 précités. La pièce intérieure 7 est fixée par tout moyen approprié dans la coque extérieure 6, par exemple par collage, soudage ou encliquetage.

Le couvercle 3 comporte, à son extrémité opposée à l'articulation 8, un fermoir 9 comportant par exemple une languette apte à s'encliqueter sur un relief correspondant de la partie de base 2, un miroir 10 et une pièce 11 de support d'un organe d'étanchéité 12. Ce dernier est destiné à fermer de manière étanche le logement 4 contenant le produit P lorsque le boîtier 1 est fermé, afin d'éviter notamment l'évaporation d'un solvant volatile éventuellement contenu dans le produit P.

Conformément à un aspect de l'invention, l'organe d'étanchéité 12 est relié à la pièce de support 11 par une articulation 13 qui lui confère une possibilité de basculement autour d'au moins deux axes géométriques de rotation perpendiculaires entre eux, à savoir un axe X parallèle à l'axe de la charnière 8 et un axe Y perpendiculaire à celui de la charnière 8 et contenu dans le plan de la figure 1.

Dans l'exemple considéré, l'articulation 13 comporte une rotule 14 qui est réalisée par exemple d'un seul tenant par injection de matière plastique avec un plateau 17 de l'organe d'étanchéité 12, et une cage 15 qui est réalisée par exemple d'un seul tenant avec la pièce de support 11 et dans laquelle la rotule 14 est retenue avec une possibilité de basculement autour des axes X et Y.

Le plateau 17 peut être réalisé avec, comme illustré sur la figure 2, des nervures 18 de rigidification sur sa face opposée au produit P.

La face du plateau 17 tournée vers le produit P peut être revêtue en totalité ou à sa périphérie seulement d'un revêtement 19 en élastomère, destiné à permettre d'obtenir une étanchéité de contact en s'appliquant dans l'exemple illustré contre le bord d'une nervure 22 entourant le logement 4.

En variante, comme illustré sur la figure 3, le plateau 17 peut être dépourvu de revêtement en élastomère et la partie de base peut comporter un joint d'étanchéité 20, par exemple un joint en élastomère surmoulé ou une lèvre d'étanchéité rapportée, contre lequel s'applique le plateau 17 lorsque le boîtier 1 est fermé.

L'organe d'étanchéité peut encore être réalisé, dans une variante non illustrée, avec une lèvre d'étanchéité agencée pour coopérer de manière étanche avec une surface correspondante réalisée sur la partie de base.

La pièce de support 11 peut être réalisée, comme on le voit sur la figure 1, de manière à offrir une possibilité de déplacement de la cage 15 relativement au couvercle 3 selon un axe géométrique Z perpendiculaire aux axes X et Y.

La pièce de support 11 peut par exemple être réalisée avec des bras 23 présentant une certaine flexibilité, reliant la cage 15 à la partie supérieure 24 de la pièce de support 11 par laquelle cette dernière est fixée sur le couvercle 3.

Lors de la fermeture du boîtier 1, l'organe d'étanchéité 12 s'applique contre le bord du logement 4 de manière à fermer celui-ci de manière étanche. La possibilité de pivotement de l'organe d'étanchéité 12 relativement au couvercle 3 autour des axes X et Y permet de diminuer le risque d'une application non étanche de l'organe d'étanchéité 12 sur la surface correspondante de la partie de base 2, et de tenir compte d'écarts de positionnement éventuels de la pièce intérieure 7 au sein de la coque extérieure 6.

Dans l'exemple de la figure 1, le produit P est disposé directement à l'intérieur du logement 4 défini par la pièce intérieure 7.

On ne sort pas du cadre de la présente invention lorsque le produit P est contenu dans une coupelle 50, par exemple métallique, qui est rapportée sur la partie de base 2, étant par exemple collée sur celle-ci, comme on l'a représenté sur les figures 4 et 5 à titre d'exemple.

L'organe d'étanchéité 12 peut aussi ne pas être articulé sur une pièce de support fixée sur le couvercle mais directement sur le couvercle ou sur un élément intermédiaire 60 mobile par rapport au couvercle.

Dans l'exemple de la figure 4, l'élément intermédiaire 60 est articulé sur la partie de base 2 et définit du côté tourné vers le couvercle 3 un logement pour recevoir un applicateur 16 tel que par exemple une éponge.

Sur la figure 4, l'articulation qui relie l'organe d'étanchéité 12 à l'élément intermédiaire 60 n'est pas apparente et cette articulation peut être réalisée par exemple au moyen d'une rotule 14 comme illustré sur la figure 5.

L'organe d'étanchéité 12 peut venir s'appliquer contre le bord supérieur 51 de la coupelle 50, qui peut être roulé afin de ne pas endommager le revêtement 19.

L'articulation de l'organe d'étanchéité 12 relativement à l'élément intermédiaire 60 permet de compenser non seulement les écarts liés au positionnement de la coupelle 50 dans son logement mais éventuellement les variations du niveau du bord supérieur 51 de la coupelle, liées aux épaisseurs des points de colle éventuellement utilisés pour la fixation de celle-ci sur la partie de base 2.

En variante, l'organe d'étanchéité 12 pourrait s'appliquer contre le bord 27 du logement recevant la coupelle 50, comme illustré sur la figure 6.

Que l'organe d'étanchéité soit solidaire du couvercle ou d'un élément intermédiaire mobile par rapport au couvercle, l'articulation peut être réalisée autrement qu'au moyen d'une rotule comportant une tête 14 engagée dans une cage 15.

A titre d'exemple, on a représenté à la figure 7 une articulation réalisée dans une matière élastomère 30 surmoulée sur le plateau 17 de l'organe d'étanchéité 12.

On voit également sur la figure 7 que la matière de l'articulation 30 peut, le cas échéant, s'étendre jusqu'à la périphérie du plateau 17 et en recouvrir légèrement la face inférieure, afin de remplacer le revêtement d'étanchéité 19 précédemment décrit.

L'articulation 30 peut être fixée par exemple par de la colle 55 au couvercle 3 ou à l'élément intermédiaire 60.

En variante, la matière de l'articulation 30 peut être surmoulée à la fois sur le plateau 17 et sur le couvercle 3 ou une pièce de support fixée sur celui-ci ou sur l'élément intermédiaire 60, et servir ainsi à la fixation de l'organe d'étanchéité sur le reste du boîtier.

On peut encore réaliser l'articulation au moyen d'un bloc 70 d'un matériau élastiquement déformable, par exemple une mousse. Cette dernière peut être fixée par exemple par collage de ses faces principales opposées 71 et 72 respectivement sur le plateau 17 et sur une pièce de support ou sur le couvercle ou sur un élément intermédiaire mobile par rapport au couvercle, comme illustré sur la figure 8.

Dans les cas où l'articulation est réalisée dans une matière élastomère 30 ou lorsque l'articulation est réalisée au moyen d'un bloc 70 d'un matériau élastiquement déformable, l'articulation est notamment matérialisée autour d'un point de rotation à distance des bordures libres de l'organe d'étanchéité. L'articulation est obtenue par un rétrécissement local de la matière élastomère, ou un bloc d'un matériau élastiquement déformable de section transversale nettement inférieure à la section de l'organe d'étanchéité. Le point de rotation est par exemple défini au niveau de l'axe Z.

L'organe d'étanchéité, en s'appliquant de façon étanche sur son siège, peut créer une difficulté à l'ouverture, par effet de ventouse.

Afin de réduire cet effet, on peut réaliser le boîtier de façon à ce que l'organe d'étanchéité tende à se décoller préférentiellement au niveau d'une région limitée de sa périphérie.

Autrement dit, l'organe d'étanchéité et/ou son siège et/ou l'articulation et/ou le support de celle-ci peuvent être réalisés de manière à créer une amorce de décollement.

On peut par exemple, comme illustré à la figure 9, réaliser la pièce de support 11 de l'articulation avec un ou plusieurs bras 23' plus rigides car ayant par exemple une étendue circonférentielle plus importante ou étant plus épais, comme c'est le cas sur le dessin, de façon à ce qu'un couple s'exerce sur l'organe d'étanchéité au moment de l'ouverture, tendant à faciliter son décollement.

On peut encore, comme illustré à la figure 10, réaliser l'articulation 30 de manière dissymétrique avec une partie 30' excentrée, de façon à créer une répartition de contrainte dissymétrique sur l'organe d'étanchéité à l'ouverture.

De manière assez similaire, on peut réaliser l'articulation 70 de la figure 8 avec une partie 70' excentrée, comme illustré à la figure 11.

On peut encore, comme représenté à la figure 12, réaliser l'organe d'étanchéité de manière à ce que celui-ci présente une zone plus flexible, capable de se déformer davantage lors de l'ouverture et de faciliter le décollement de l'organe d'étanchéité.

Dans l'exemple de la figure 12, le plateau 17 est réalisé avec une portion 17' présentant une épaisseur plus grande, de sorte que la force d'arrachement transmise par l'articulation se répartit d'une manière non uniforme à la périphérie de l'organe d'étanchéité, ce qui permet de créer une amorce de décollement.

L'invention n'est pas limitée aux exemples de réalisation ci-dessus.

On peut notamment combiner entre elles différentes particularités de réalisation des exemples qui viennent d'être décrits.

Dans toute la description y compris les revendications, l'expression « comportant un » doit être comprise comme étant synonyme de « comportant au moins un », sauf si le contraire est spécifié.

## Revendications

1. Boîtier (1) comportant :
- une partie de base (2) recevant une réserve de produit (P),
- un couvercle (3) de fermeture de la partie de base, et
- un organe d'étanchéité (12) agencé pour fermer de manière étanche un espace contenant le produit (P), au moins lorsque le couvercle est fermé, l'organe d'étanchéité (12) étant supporté par une articulation (13 ; 30 ; 70) lui conférant une possibilité de basculement autour d'au moins deux axes géométriques de rotation (X, Y) perpendiculaires entre eux,
**caractérisé en ce que** l'articulation comporte soit une rotule (13) comprenant une tête en engagement dans une cage, soit un bloc (70) d'un matériau élastiquement déformable ayant une section transversale nettement inférieure à la section de l'organe d'étanchéité, soit un élastomère (30) présentant un rétrécissement local le long d'un axe (Z) perpendiculaire auxdits deux axes géométriques de rotation (X,Y).

2. Boîtier selon la revendication 1, **caractérisé par le fait que** la rotule (13) est supportée par au moins un élément (23) élastiquement déformable.

3. Boîtier selon l'une quelconque des revendications précédentes, **caractérisé par le fait que** la réserve de produit est contenue dans une coupelle (50), notamment métallique, supportée par la partie de base (2).

4. Boîtier selon la revendication précédente, **caractérisé par le fait que** la coupelle (50) est collée sur la partie de base.

5. Boîtier selon l'une des deux revendications immédiatement précédentes, **caractérisé par le fait que** la coupelle (50) présente un bord libre (51) contre lequel peut s'appliquer l'organe d'étanchéité (12).

6. Boîtier selon l'une quelconque des revendications 1 à 3, **caractérisé par le fait que** l'organe d'étanchéité (12) est agencé pour s'appliquer sur la partie de base (2) au moins lorsque le boîtier est fermé.

7. Boîtier selon l'une quelconque des revendications précédentes, **caractérisé par le fait que** l'organe d'étanchéité comporte un plateau (17).

8. Boîtier selon l'une quelconque des revendications précédentes, **caractérisé par le fait que** le couvercle (3) est articulé sur la partie de base (2).

9. Boîtier selon l'une quelconque des revendications précédentes, **caractérisé par le fait que** l'organe d'étanchéité (12) est fixé sur le couvercle.

10. Boîtier selon l'une quelconque des revendications 1 à 8, **caractérisé par le fait que** l'organe d'étanchéité est fixé sur un élément (60) articulé sur la partie de base (2), autre que le couvercle.

11. Boîtier selon la revendication précédente, **caractérisé par le fait que** l'élément articulé (60) définit un logement pour recevoir un applicateur (16), notamment une éponge.

12. Boîtier selon l'une quelconque des revendications précédentes, **caractérisé par le fait que** l'organe d'étanchéité (12) est fixé sur le boîtier avec une possibilité de déplacement le long d'un axe (Z) perpendiculaire aux axes (X, Y).

13. Boîtier selon l'une quelconque des revendications précédentes, **caractérisé par le fait qu'**il est réalisé de manière à créer une amorce de décollement réduisant la force nécessaire à l'ouverture pour décoller l'organe d'étanchéité de la surface sur laquelle il s'applique de manière étanche.

14. Boîtier selon l'une quelconque des revendications précédentes, **caractérisé par le fait que** l'articulation (13; 30; 70) est réalisée de manière à favoriser un mouvement de pivotement ou de flexion de l'organe d'étanchéité (12) facilitant l'ouverture.

15. Boîtier selon l'une quelconque des revendications précédentes, **caractérisé par le fait que** l'articulation est non symétrique par rapport au troisième axe perpendiculaire auxdits axes qui composent X,Y.

16. Boîtier selon l'une quelconque des revendications précédentes, **caractérisé par le fait que** l'articulation est supportée par une pièce (11) de manière à favoriser un mouvement de pivotement ou de flexion de l'organe d'étanchéité facilitant l'ouverture.

17. Boîtier selon l'une quelconque des revendications précédentes, **caractérisé par le fait que** l'organe d'étanchéité comporte un plateau présentant une dissymétrie et notamment une variation d'épaisseur, permettant une déformation inhomogène de l'organe d'étanchéité sur la périphérie de manière à créer au moins une amorce de décollement.

18. Boîtier selon l'une quelconque des revendications précédentes, **caractérisé par le fait que** le produit (P) contient au moins un solvant volatile à température ambiante, notamment hydrocarboné tel que l'isododécane.

## Claims

1. Case (1) comprising:
- a base part (2) receiving a supply of product (P),
- a lid (3) to close the base part, and
- a sealing member (12) designed to seal a space containing the product (P), at least when the lid is closed, the sealing member (12) being supported by an articulation (13; 30; 70) giving it the possibility of pivoting about at least two mutually perpendicular geometric axes of rotation (X, Y),
**characterized in that** the articulation comprises either a ball (13) comprising a head engaged in a cage, or a block (70) of an elastically deformable material that has a cross section markedly smaller than the cross section of the sealing member, or an elastomer (30) having a local narrowing along an axis (Z) perpendicular to the said two geometric axes of rotation (X, Y).

2. Case according to the preceding claim, **characterized in that** the ball (13) is supported by at least one elastically deformable element (23).

3. Case according to either one of the preceding claims, **characterized in that** the supply of product is contained in a cup (50), particularly a metal cup, supported by the base part (2).

4. Case according to the preceding claim, **characterized in that** the cup (50) is bonded onto the base part.

5. Case according to one of the two immediately preceding claims, **characterized in that** the cup (50) has a free edge (51) against which the sealing member (12) can press.

6. Case according to any one of Claims 1 to 3, **characterized in that** the sealing member (12) is designed to press against the base part (2) at least when the case is closed.

7. Case according to any one of the preceding claims, **characterized in that** the sealing member comprises a plate (17).

8. Case according to any one of the preceding claims, **characterized in that** the lid (3) is articulated to the base part (2).

9. Case according to any one of the preceding claims, **characterized in that** the sealing member (12) is fixed to the lid.

10. Case according to any one of Claims 1 to 8, **characterized in that** the sealing member is fixed to an element (60) articulated to the base part (2), other than the lid.

11. Case according to the preceding claim, **characterized in that** the articulated element (60) defines a housing to contain an applicator (16), particularly a sponge.

12. Case according to any one of the preceding claims, **characterized in that** the sealing member (12) is fixed to the case with the possibility of moving along an axis (Z) perpendicular to the axes (X, Y).

13. Case according to any one of the preceding claims, **characterized in that** it is made in such a way as to create a separation initiator that reduces the force required upon opening in order to separate the sealing member from the surface against which it is pressed in a sealed manner.

14. Case according to any one of the preceding claims, **characterized in that** the articulation (13; 30; 70) is produced in such a way as to encourage the sealing member (12) to pivot or to flex, thus making opening easier.

15. Case according to any one of the preceding claims, **characterized in that** the articulation is asymmetric with respect to the third axis perpendicular to the said axes that make up X and Y.

16. Case according to any one of the preceding claims, **characterized in that** the articulation is supported by a part (11) so as to encourage the sealing member to pivot or to flex, thus making opening easier.

17. Case according to any one of the preceding claims, **characterized in that** the sealing member comprises a plate exhibiting asymmetry and, in particular, a variation in thickness, allowing non-uniform deformation of the sealing member along its periphery so as to create at least one separation initiator.

18. Case according to any one of the preceding claims, **characterized in that** the product (P) contains at least one solvent that is volatile at room temperature, particularly hydrocarbon solvent such as isododecane.

## Patentansprüche

1. Gehäuse (1), das aufweist:
- ein Basisteil (2), das einen Produktvorrat (P) aufnimmt,
- einen Verschlussdeckel (3) des Basisteils, und
- ein Dichtungsorgan (12), das angeordnet ist, um einen das Produkt (P) enthaltenden Raum dicht zu verschließen, zumindest wenn der Deckel geschlossen ist, wobei das Dichtungsorgan (12) von einem Gelenk (13; 30; 70) getragen wird, das ihm eine Möglichkeit des Kippens um mindestens zwei zueinander lotrechte geometrische Drehachsen (X, Y) verleiht, **dadurch gekennzeichnet, dass** das Gelenk entweder ein Kugelgelenk (13), das einen in einen Käfig eingesetzten Kopf aufweist, oder ein Block (70) aus einem elastisch verformbaren Material, der einen Querschnitt hat, der deutlich kleiner ist als der Querschnitt des Dichtungsorgans, oder ein Elastomermaterial (30) ist, das eine lokale Verengung entlang einer Achse (Z) lotrecht zu den zwei geometrischen Drehachsen (X, Y) aufweist.

2. Gehäuse nach Anspruch 1, **dadurch gekennzeichnet, dass** das Kugelgelenk (13) von mindestens einem elastisch verformbaren Element (23) getragen wird.

3. Gehäuse nach einem der vorhergehenden Ansprüche, **dadurch gekennzeichnet, dass** der Produktvorrat in einer insbesondere metallischen Schale (50) enthalten ist, die vom Basisteil (2) getragen wird.

4. Gehäuse nach dem vorhergehenden Anspruch, **dadurch gekennzeichnet, dass** die Schale (50) auf das Basisteil geklebt wird.

5. Gehäuse nach einem der zwei direkt vorhergehenden Ansprüche, **dadurch gekennzeichnet, dass** die Schale (50) einen freien Rand (51) aufweist, gegen den sich das Dichtungsorgan (12) anlegen kann.

6. Gehäuse nach einem der Ansprüche 1 bis 3, **dadurch gekennzeichnet, dass** das Dichtungsorgan (12) angeordnet ist, um sich zumindest dann auf das Basisteil (2) aufzulegen, wenn das Gehäuse geschlossen ist.

7. Gehäuse nach einem der vorhergehenden Ansprüche, **dadurch gekennzeichnet, dass** das Dichtungsorgan eine Platte (17) aufweist.

8. Gehäuse nach einem der vorhergehenden Ansprüche, **dadurch gekennzeichnet, dass** der Deckel (3) am Basisteil (2) angelenkt ist.

9. Gehäuse nach einem der vorhergehenden Ansprüche, **dadurch gekennzeichnet, dass** das Dichtungsorgan (12) am Deckel befestigt ist.

10. Gehäuse nach einem der Ansprüche 1 bis 8, **dadurch gekennzeichnet, dass** das Dichtungsorgan an einem anderen Element (60) als der Deckel befestigt ist, das an das Basisteil (2) angelenkt ist.

11. Gehäuse nach dem vorhergehenden Anspruch, **dadurch gekennzeichnet, dass** das angelenkte Element (60) eine Aufnahme definiert, um einen Applikator (16), insbesondere einen Schwamm, aufzunehmen.

12. Gehäuse nach einem der vorhergehenden Ansprüche, **dadurch gekennzeichnet, dass** das Dichtungsorgan (12) am Gehäuse mit einer Möglichkeit der Verschiebung entlang einer Achse (Z) lotrecht zu den Achsen (X, Y) befestigt ist.

13. Gehäuse nach einem der vorhergehenden Ansprüche, **dadurch gekennzeichnet, dass** es so hergestellt wird, dass ein Ablöseanfang erzeugt wird, der die Kraft verringert, die bei der Öffnung notwendig ist, um das Dichtungsorgan von der Fläche zu lösen, auf die es sich dicht auflegt.

14. Gehäuse nach einem der vorhergehenden Ansprüche, **dadurch gekennzeichnet, dass** das Gelenk (13; 30; 70) so hergestellt wird, dass eine Schwenk- oder Biegebewegung des Dichtungsorgans (12) begünstigt wird, die das Öffnen erleichtert.

15. Gehäuse nach einem der vorhergehenden Ansprüche, **dadurch gekennzeichnet, dass** das Gelenk unsymmetrisch ist bezüglich der dritten Achse lotrecht zu den Achsen, die X,Y bilden.

16. Gehäuse nach einem der vorhergehenden Ansprüche, **dadurch gekennzeichnet, dass** das Gelenk von einem Teil (11) getragen wird, um eine Schwenk- oder Biegebewegung des Dichtungsorgans zu begünstigen, die das Öffnen erleichtert.

17. Gehäuse nach einem der vorhergehenden Ansprüche, **dadurch gekennzeichnet, dass** das Dichtungsorgan eine Platte aufweist, die eine Unsymmetrie und insbesondere eine Dickenveränderung aufweist, die eine ungleichmäßige Verformung des Dichtungsorgans auf dem Umfang erlaubt, um mindestens einen Ablöseanfang zu erzeugen.

18. Gehäuse nach einem der vorhergehenden Ansprüche, **dadurch gekennzeichnet, dass** das Produkt (P) mindestens ein bei Umgebungstemperatur flüchtiges, insbesondere bituminöses Lösungsmittel wie Isododecan enthält.
